# FASCICULE DE BREVET EUROPEEN

(11) **EP 0 310 506 B1**
(45) Date de publication et mention de la délivrance du brevet: **13.11.1991**
(21) Numéro de dépôt: 88402454.8
(22) Date de dépôt: 28.09.1988
(51) Int. Cl.: E21B 43/01, E21B 43/017

(54) **Dispositif de production d'un effluent contenu dans une formation géologique sous-marine et méthode de production mise en oeuvre à partir d'un tel dispositif**
Vorrichtung und Verfahren zur Förderung eines Fluids aus einer geologischen Formation unterhalb des Meeresspiegels
Apparatus and method for underwater production of a fluid contained in a geological formation

(30) Priorité: 29.09.1987 FR 8713468
(43) Date de publication de la demande: 05.04.1989
(73) Titulaire: INSTITUT FRANCAIS DU PETROLE, 92502 Rueil-Malmaison (FR)
(72) Inventeur: Corteville, Jacques, F-92500 Rueil-Malmaison (FR); Hoffmann, Frédéric, F-92400 Courbevoie (FR)

(56) Documents cités:
- DE-A- 3 534 723
- US-A- 2 594 105
- US-A- 3 638 720
- US-A- 3 777 812
- US-A- 4 152 088
- US-A- 4 381 175
- WORLD OIL, vol. 197, no. 6, novembre 1983, pages 51-56, Houston, Texas, US; H.L. PETRIE et al.: "Jet pumping oil wells"

## Description

La présente invention concerne un dispositif de production d'effluent contenu dans une formation géologique sous-marine et une méthode de production mise en oeuvre à partir d'un tel dispositif. Elle s'applique notamment au transfert sous-marin de la production pétrolière sur de courtes et moyennes distances, par exemple entre un gisement d'hydrocarbures et une plateforme de traitement d'hydrocarbures existante sur un gisement de taille plus importante développpé antérieurement.

Les dispositifs de production d'effluent contenu dans une formation géologique sous-marine, habituellement mis en oeuvre sur des sites pétroliers, comportent au moins un puits foré, chacun desdits puits s'étendant d'une extrémité basse dans un réservoir d'hydrocarbures à une extrémité haute réalisant une tête de puits située sensiblement au dessus du sol du fond marin, au moins une tête desdits puits étant connectée à un conduit de production alimentant une zone de traitement telle que notamment une plateforme. Une installation de ce type est notamment décrite dans le brevet US-A-4.152.088.

Dans de tels types de production sous-marine, il est connu d'utiliser des pompes électriques, ou un procédé d'injection de gaz communément appelé "gaS-lift", pour améliorer l'extraction des effluents de la formation et faciliter un transfert vers une plateforme éloignée. Ces procédés de production assistée sont coûteux, notamment en investissement à l'installation et en utilisation.

La présente invention vise donc à pallier les inconvénients précités en réalisant un dispositif de production d'effluent moins coûteux et bénéficiant d'une facilité d'utilisation notamment quant au changement de pièces endommagées.

L'idée mère de la présente invention est de proposer un dispositif et une méthode utilisant une pompe à jet, appelée aussi pompe-éjecteur, placée sensiblement au fond de l'eau, à la sortie des têtes de puits, ou après le groupe de vannes (manifold) qui permet de regrouper la production de plusieurs puits, pour améliorer l'extraction des effluents d'une formation géologique sous-marine et permettre un transfert vers des installations de traitement éloignées.

Une pompe à jet pouvant être notablement utilisée dans le cadre de la présente invention est du type de celle décrite dans la demande de brevet français EN 87/08.919 déposée par la présente demanderesse. Cette pompe permet de remonter des fluides dans un puits par l'intérieur du tubing, et outre le moindre coût d'installation, d'entretien et de manipulation, assure du fait de la simplicité et de la robustesse de celle-ci une grande fiabilité de fonctionnement, supérieure notamment à celles des pompes électriques. De plus, de telles pompes permettent une meilleure conservation du rendement énergétique de pompage en conditions d'aspiration polyphasique, lorsque les quantités relatives de gaz et de liquide à recomprimer varient. Enfin ces pompes permettent une bonne souplesse de réglage en fonction des conditions d'aspiration notamment par ajustement du débit de fluide moteur, un faible temps de réaction lors de la modification des réglages, ainsi qu'une bonne aptitude au pompage de fluides visqueux ou corrosifs ou formant des dépôts.

La présente invention a donc pour objet un dispositif de production d'effluent contenu dans une formation géologique sous-marine comportant au moins un puits foré, chacun desdits puits s'étendant d'une extrémité basse dans un réservoir d'hydrocarbures à une extrémité haute réalisant une tête de puits située sensiblement au-dessus du sol du fond marin, au moins une tête desdits puits étant connectée à un conduit de production alimentant une zone de traitement telle que notamment une plateforme, caractérisé en ce qu'au moins l'un desdits puits comporte une pompe à jet disposée à une hauteur donnée à l'intérieur dudit puits de manière à pomper l'effluent de la formation jusqu'à la tête de puits et en ce qu'il comporte en outre un module de pompage disposé sur le fond marin muni d'une pompe à jet reliant les têtes de puits au conduit de production, ledit hydrocarbure étant pompé à la sortie des têtes de puits vers la zone de traitement par ladite pompe à jet.

La présente invention est particulièrement intéressante lorsqu'on l'utilise avec la technique des outils et instruments pompés, telle celle communément désignée par les initiales TFL (de l'anglosaxon Through Flow Line). En effet, par cette technique, il est possible de mettre en place et de retirer à volonté la ou les pompes à jet pour ajuster leurs paramètres de réglage ou effectuer les opérations de contrôle et entretien.

Dans un mode de réalisation particulier le dispositif de production d'effluent est caractérisé en ce que au moins un desdits puits comporte une pompe à jet disposée à une hauteur donnée à l'intérieur dudit puits de manière à pomper l'effluent de la formation jusqu'à la tête de puits.

Un tel dispositif permet d'exploiter une formation géologique de manière évolutive et appropriée à chacun des puits, notamment lorsque la formation est hétérogène et a été déjà exploitée et décomprimée.

En effet, après avoir regroupé la production de plusieurs têtes de puits dans un collecteur, on pourra disposer une première pompe a jet en aval de ce collecteur pour recomprimer l'ensemble de la production. Simultanément ou par la suite, selon les évolutions de la production de chacun des puits, on pourra placer à la profondeur appropriée, fonction de la complétion des puits, de la pression hydrostatique de l'effluent, ou en fond des puits, une ou plusieurs pompes à jet (une seule par puits), dont les caractéristiques hydrauliques sont adaptées aux pressions et débits des fluides à pomper. Ces pompes à jets pourront être mises en place et enlevées par la technique dite de TFL.

Avantageusement à l'amont du module de pompage disposé sur le fond marin est disposé un dispositif d'aiguillage dont chacune des branches est connectée à une tête de puits et dont l'élément réunificateur est reliée à la pompe à jet.

Dans un mode de réalisation particulier, une conduite de fluide moteur provenant de la zone de traitement alimente le module de pompage ainsi que chacune des têtes de puits.

Selon un premier mode de réalisation, les puits forés comportent chacun un tubage coaxial extérieurement à un tube de production dans lequel est disposé une pompe à jet, le tube de production étant connecté au niveau de la tête de puits avec une branche du dispositif d'aiguillage et le volume annulaire situé entre le tubage et le tube de production étant connecté à la conduite de fluide moteur.

Selon un second mode de réalisation, les puits forés comportent chacun un tubage dans lequel est disposé un premier tube recevant la pompe à jet pour la production de l'effluent et relié en tête de puits à une branche du dispositif d'aiguillage et un second tube connecté en tête de puits avec la conduite de fluide moteur pour l'alimentation de la pompe à jet.

La présente invention englobe également une méthode de production d'effluent contenu dans une formation géologique sous-marine mise en oeuvre dans le dispositif tel que précédemment décrit, caractérisée en ce que
― on injecte un fluide moteur dans la conduite de fluide à partir de la plateforme vers la pompe à jet du module de pompage;
― on recueille par la conduite de production, l'effluent pompé dans la formation et remonté vers le module de pompage dans le tube de production.

Avantageusement on commande simultanément par la conduite de fluide moteur la pompe à jet du module de pompage et les pompes à jet situées respectivement dans chacun desdits puits.

Dans un mode de réalisation préféré, les pompes à jets étant du type d'outils et d'instruments pompés, lesdites pompes sont descendues et remontées à partir de la plateforme dans le conduit de production vers le module de pompage, puis vers chacun desdits puits par l'intermédiaire du dispositif d'aiguillage.

Avantageusement on utilise lors de la descente des outils pompés à l'intérieur du module de pompage, un dispositif de changement de diamètre d'outil.

On décrira maintenant plus en détail une forme de réalisation particulière de l'invention qui en fera mieux comprendre les caractéristiques essentielles et les avantages, étant entendu toutefois que cette forme de réalisation est choisie à titre d'exemple et qu'elle n'est nullement limitative. Sa description est illustrée par les dessins annexés dans lesquels:
― la figure 1 représente le dispositif de production d'effluent selon la présente invention,
― la figure 2 représente le dispositif de production au niveau du fond marin comportant les différents puits forés.

L'exemple choisi et illustré à la figure 1 décrit l'un des modes d'activation de la production sous-marine de brut. La figure 1 présente l'élément marin 1 dans son ensemble, le fond de la mer 2, la formation géologique 3 imprégnée de fluides que l'on veut extraire, tels du pétrole brut mélangé avec le gaz naturel associé éventuellement à de l'eau de gisement. La production s'opére par l'intermédiaire de différents puits 10, 11, 12, 13 répartis de manière à drainer efficacement toute l'étendue du gisement. Le nombre de puits représentés dans l'exemple choisi est limité à quatre, ce qui permet de faire apparaître les différences d'équipements possibles dans le cadre du procédé de production d'effluent.

Les puits représentés 10, 11, 12, 13 sont des puits groupés "cluster" dans une zone à pression de fond insuffisante nécessitant tous les quatre une activation à l'intérieur du puits. Ces puits sont ensuite reliés par l'intermédiaire d'un conduit de production 25 à une installation de traitement 30 éloignée du site.

Chacun des puits s'étend d'une extrémité basse dans un réservoir d'hydrocarbure à une extrémité haute réalisant une tête de puits 9 située sensiblement au-dessus du sol 2 du fond marin.

Ils sont équipés de pompes à jet non classiques, respectivement 20, 21, 22, 23 disposées à des profondeurs convenables adaptées aux conditions de chacun de ces puits, aptes à être mises en place et retirées par la technique des outils pompés tout en assurant la production par l'intérieur du tubing central, l'espace annulaire servant à l'injection du fluide moteur, selon par exemple le procédé décrit dans le brevet FR 2581427.

Les puits 10 et 11 (figure 2) représentent un tel type de réalisation dans lequel le tubage 13 comporte intérieurement un tube de production 14, le volume annulaire entre les deux tubes servant a 1 injection du fluide moteur.

Cependant comme représenté dans le cas du puits 12, l'invention pourrait trouver les mêmes avantages avec une utilisation de deux tubes à l'intérieur du tubage 15, un premier tube 34 servant de tubing de production et un second tube 35 pour l'injection du fluide moteur dans la pompe à jet.

Les têtes de puits 9 identiques sur chaque puits sont de type TFL, comportant une seule lyre 16 d'implantation et retrait d'outils pompés, permettant notamment le passage des pompes à jet TFL dont les équipements articulés ont des dimensions bien délimitées. Les lyres 16 sont connectées à un module sous-marin d'aiguillage 17 des outils pompés, assurant également le regroupement de la production de chacun des puits.

Ce module aiguilleur peut être le "Rotatif Diverter Module" développé par la Société Française Ateliers et Chantier de Bretagne. Il permet d'orienter à volonté la circulation des outils vers ou depuis chacun des puits TFL. Ce module est installé sur une plaque de base 18 sous-marine adaptée, comparable à celle de l'U.M.C. ("Underwater Manifold Center" des Sociétés Shell et Esso, utilisé sur le gisement de Cormorant en Mer du Nord). Cette plaque de base permet de regrouper et de connecter les principaux éléments de contrôle, commande et transfert de la production sous marine. Sur cette plaque de base, en liaison avec le module aiguilleur 17 situé en amont, est disposé un module de pompage 19 des fluides produits par les différents puits. Ce module de pompage comporte essentiellement une pompe à jet 4 de dimensions et formes géométriques voisines de celles des pompes à jet de fond de puits, mais de dimensions supérieures pour permettre de recomprimer la production de chacun des puits, effluents du gisement et fluides moteur ayant permis l'activation des puits équipés de pompes à jet.

Cette pompe à jet est équipée de dispositifs de connection et déconnection à l'intérieur du module de pompage comparables à ceux utilisés en technique TFL, éventuellement à l'aide d'outils pompables annexés, permettant de la ramener à travers la conduite de production 25 jusqu'à la plateforme de traitement 30, puis de la remettre en place en fond de mer par circulation inverse. Ces déplacements peuvent être commandés par des systèmes de commande hydraulique ou électrohydraulique annexes, à travers des liaisons ombilicales.

Cette disposition permet ainsi d'opérer facilement le réglage et la maintenance de cette pompe à jet, moyennant des brèves interruptions de la production dépendant notamment de la distance entre la station sous-marine et la plateforme. Pour permettre aux pompes de fond de puits TFL d'être également ramenées ou ré-installées par la même méthode au travers de la conduite de production 25, le module de pompage 19 est équipé d'un dispositif de stockage et connection d'organes d'étanchéité sur outils pompés, pour permettre aux pompes à jet TFL notamment de circuler dans la collecte de diamètre supérieur à celui des tubings pétroliers, selon un procédé développé par la société OTIS et devenu classique en technique TFL.

Pour ramener à la plateforme les pompes de puits TFL, il faut alors, moyennant les commandes appropriées d'abord enlever la pompe à jet sous-marine 4 du module de pompage selon la méthode indiquée précédemment, puis déclencher le retour des pompes à jet de fond de puits 20, 21, 22, 23, soit par inversion de la circulation du fluide moteur (ce qui est une opération classique lorsque la production s'opère par l'espace annulaire), soit de préférence à l'aide d'outils TFL de dépose appropriés. Les pompes de fond TFL circulent alors au travers des têtes de puits, du module d'aiguillage, du module de pompage sous-marin et de la conduite de production. Leur remise en place au fond de puits s'opère selon une procédure tenant aux mêmes principes.

La conduite de production 25, la conduite de fluide moteur 26 des autres liaisons peuvent être ensouillées entre l'embase et la plateforme 11, de manière à éviter des incidents, dus par exemple à l'accrochage avec un filet de pêche, ou tout objet se déplaçant au voisinage du fond de l'eau.

La plateforme 30 (figure 1) comporte un séparateur 31 alimenté par la ligne de production 30 qui sépare la partie gazeuse de la partie liquide de l'effluent. Une fraction de la partie liquide de l'effluent (eau ou brut) est repressurisé dans la pompe 33 pour réaliser le fluide moteur nécessaire au fonctionnement des pompes à jet de fond de puits 10, 11, 12, 13 et pompe sous-marine du module de pompage 4. Les hydrocarbures liquides non recyclés ainsi que le gaz sont envoyés généralement par des lignes séparées, soit vers des moyens de stockage, soit vers d'autres installations telles des installations de traitement ou une autre plateforme.

Le fluide moteur est par exemple pressurisé de 200 à 300 bar (20 à 30 MPa) lorsque l'on veut produire au niveau de la première pompe à jet une surpression de 30 bar (3 MPa) de l'effluent: cette surpression correspond approximativement à celle nécessaire pour transférer la production sur une distance de l'ordre de 30 km. Ce fluide moteur alimente, par une conduite sous haute pression 26, de diamètre pouvant être inférieur à celui de la conduite de production (par exemple 6"5/8 contre 8"5/8 pour la conduite de production) les différentes pompes à jet sous-marines du module de pompage ou de fond de puits. Des vannes 27 judicieusement placées en tête de puits et sur la plaque de base 18 permettent d'assurer la sécurité du fonctionnement, de mettre éventuellement hors circuit de pompage les puits dont l'arrêt de production est décidé. Le fluide moteur peut ainsi opérer deux fonctions: pendant les opération de mise en place ou retrait des pompes à jet ou autres outils, circulation de ces équipements; En fonctionnement normal, alimentation ou fluide moteur selon une répartition commandée par la taille des duses équipant les pompes à jet des différentes pompes à jet, de fond de puits ou sous-marine.

Ainsi chacune des pompes 20, 21, 22, 23 peut fonctionner à des caractéristiques de débits et pressions de fluide moteur adaptés aux spécifications de la production.

Chacun des tubages, des lyres 16 ou des liaisons hydrauliques dans le puits, en tête de puits, ou au voisinage des têtes de puits ainsi que les différentes lignes sont équipés de vannes et de conduits de dérivation, non représentés sur la figure pour plus de clarté, et dont l'homme de l'art connaît parfaitement l'emplacement.

Le schéma de fonctionnement présenté dans cet exemple offre l'avantage de permettre l'activation de la production à la fois en fond de puits et en fond de mer avec un minimum de conduites de liaison entre le gisement et la plateforme. Mais le procédé peut aussi fonctionner avec des systèmes d'activation indépendants pour le fond de puits et la station sous-marine, le fluide moteur pouvant être amené par des lignes de pompages multiples, une pour la station sous-marine et une pour l'ensemble des puits ou une pour chacun des puits. Enfin, la complétion des puits peut présenter d'autres variantes. En particulier, des complétions TFL doubles plus classiques, avec deux tubes dans chaque puits, peuvent être adoptées sans changer les possibilités de fonctionnement indiquées.

## Revendications

1. Dispositif de production d'effluent contenu dans une formation géologique sous-marine (3) comportant au moins un puits foré (10, 11, 12, 13), chacun desdits puits s'étendant d'une extrémité haute réalisant une tête de puits située sensiblement au-dessus du sol (2) du fond marin, au moins une tête desdits puits étant connectée à un conduit de production (25) alimentant une zone de traitement (30) telle que, notamment une plateforme, caractérisé en ce qu'au moins l'un desdits puits (10, 11, 12, 13) comporte une pompe à jet (20, 21, 22, 23) disposée à une hauteur donnée à l'intérieur dudit puits de manière à pomper l'effluent de la formation jusqu'à la tête de puits et en ce qu'il comporte en outre un module de pompage (19) muni d'une pompe à jet (4) reliant les têtes de puits au conduit de production, ledit hydrocarbure étant pompé à la sortie des têtes de puits vers la zone de traitement par ladite pompe à jet.

2. Dispositif de production d'effluent selon la revendication 1, caractérisé en ce que à l'amont du module de pompage (19) situé sur le fond marin est placé un dispositif d'aiguillage (17) dont chacune des branches est connectée à une tête de puits (9) et dont l'élément réunificateur est reliée à la pompe à jet (4) du module de pompage.

3. Dispositif de production d'effluent selon l'une quelconque des revendications 1 à 2, caractérisé en ce que l'alimentation du module de pompage (19) ainsi que de chacune des têtes de puits (9) est assurée par une conduite de fluide moteur (26) provenant de la zone de traitement et des buses (28).

4. Dispositif de production d'effluent selon l'une quelconque des revendications 1 à 3, caractérisé en ce que les puits forés (10) comporte chacun un tubage (13) coaxial extérieurement à un tube de production (14) dans lequel est descendue une pompe à jet (20), le tube de production étant connecté au niveau de la tête de puits (9) avec une branche du dispositif d'aiguillage (17) et le volume annulaire situé entre le tubage et le tube de production étant connecté à la conduite de fluide moteur (26).

5. Dispositif de production d'effluent selon l'une quelconque des revendications 1 à 3, caractérisé en ce que les puits forés (12) comportent chacun un tubage (15) dans lequel est disposé un premier tube (23) recevant la pompe à jet (22) pour la production de l'effluent et relié en tête de puits à une branche du dispositif d'aiguillage (17) et un second tube (23) connecté en tête de puits avec la conduite de fluide moteur (26) pour l'alimentation de la pompe à jet.

6. Méthode de production d'effluent contenu dans une formation géologique sous-marine mise en oeuvre dans le dispositif selon l'une quelconque des revendications 1 à 5, caractérisée en ce que
― on injecte un fluide moteur dans la conduite de fluide à partir de la plateforme vers la pompe à jet du module de pompage.
― on commande simultanément par la conduite de fluide moteur la pompe à jet du module de pompage et les pompes à jet situées respectivement dans chacun desdits puits,
― on recueille par la conduite de production l'effluent pompé dans la formation et remonté vers le module de pompage dans le tube de production.

7. Méthode de production d'effluent selon la revendication 6, caractérisée en ce que les pompes à jets étant du type d'outils et d'instruments pompés, lesdites pompes sont descendues et remontées à partir de la plateforme dans le conduit de production vers le module de pompage d'une part et vers chacun desdits puits par l'intermédiaire du dispositif d'aiguillage.

8. Méthode de production d'effluent selon la revendication 7, caractérisée en ce que l'on utilise lors de la descente des outils pompés à l'intérieur du module de pompage, un dispositif de changement de diamètre d'outil.

## Patentansprüche

1. Vorrichtung zur Produktion eines in einer unter Wasser befindlichen geologischen Formation (3) enthaltenen Abstroms mit wenigstens einem Bohrloch (10, 11, 12, 13), wobei jedes dieser Bohrlöcher sich von einem oberen einen Bohrkopf bildenden Ende aus erstreckt, der sich im wesentlichen oberhalb des Erdbodens (2) des Wassergrundes befindet, wobei wenigstens ein Kopf dieser Bohrlöcher mit einer Produktionsleitung (25) verbunden ist, die eine Behandlungszone (30) wie insbesondere eine Plattform speist, dadurch gekennzeichnet, daß wenigstens eines dieser Bohrlöcher (10, 11, 12, 13) eine Strahlpumpe (20, 21, 22, 23) umfaßt, die auf einer gegebenen Höhe im Inneren dieses Bohrlochs derart angeordnet ist, daß der Abstrom aus der Formation bis zum Bohrlochkopf gepumpt wird und daß sie im übrigen einen Pumpmodul (19) umfaßt, der mit einer Strahlpumpe (4) verbunden ist, welche die Bohrlochköpfe mit der Produktionsleitung verbindet, wobei der Kohlenwasserstoff zum Austritt dieser Bohrlochköpfe gegen die Behandlungszone durch diese Strahlpumpe gepumpt wird.

2. Vorrichtung zur Produktion eines Abstroms nach Anspruch 1, dadurch gekennzeichnet, daß vor dem Pumpmodul (19), der auf dem Meeresboden angeordnet ist, eine Weicheneinrichtung (17) angeordnet ist, von der jeder Zweig mit einem Bohrlochkopf (9) verbunden ist und deren wiedervereinigendes Element mit der Strahlpumpe (4) des Pumpmoduls verbunden ist.

3. Vorrichtung zur Produktion eines Abstroms nach einem der Ansprüche 1 bis 2, dadurch gekennzeichnet, daß die Speisung des Pumpmoduls (19) sowie jedes der Bohrlochköpfe (9) über eine Antriebsfluidleitung (26), die aus der Behandlungszone stammt sowie Düsen (28) hergestellt ist.

4. Vorrichtung zur Produktion eines Abstroms nach einem der Ansprüche 1 bis 3, dadurch gekennzeichnet, daß die Bohrlöcher (10) je eine Verrohrung (13) umfassen, die außen koaxial zu einem Produktionsrohr (14) verläuft, in dem eine Strahlpumpe (20) herabgelassen wird, wobei das Produktionsrohr in Höhe des Bohrlochkopfs (9) mit einer Abzweigung der Weicheneinrichtung (17) verbunden ist und das Ringvolumen zwischen Verrohrung und Produktionsrohr mit der Antriebsfluidleitung (26) verbunden ist.

5. Vorrichtung zur Produktion eines Abstroms nach einem der Ansprüche 1 bis 3, dadurch gekennzeichnet, daß die Bohrlöcher (12) je eine Verrohrung (15) umfassen, in der ein erstes Rohr (23) angeordnet ist, das die Strahlpumpe (22) zur Produktion des Abstroms aufnimmt und am Bohrlochkopf mit einem Zweig der Weicheneinrichtung (17) verbunden ist und ein zweites Rohr (23) am Kopf des Bohrlochs mit der Antriebsfluidleitung (26) zur Speisung der Strahlpumpe verbunden ist.

6. Verfahren zur Produktion des in einer geologischen unter Wasser befindlichen Formation enthaltenen Abstroms, durchgeführt in der Vorrichtung nach einem der Ansprüche 1 bis 5, dadurch gekennzeichnet, daß
― man ein Antriebsfluid in die Fluidleitung ausgehend von der Plattform gegen die Strahlpumpe mit dem Pumpmodul einführt,
― man gleichzeitig über die Antriebsfluidleitung die Strahlpumpe des Pumpmoduls und die jeweils in jedem der Bohrlöcher befindlichen Strahlpumpen steuert, und
― man über die Produktionsleitung den in der Formation gepumpten Abstrom, der gegen den Pumpmodul im Produktionsrohr gehoben worden ist, sammelt.

7. Verfahren zur Produktion eines Abstroms nach Anspruch 6, dadurch gekennzeichnet, daß die Strahlpumpen vom Typ gepumpte Werkzeuge und Instrumente sind, wobei die Pumpen ausgehend von der Plattform in der Produktionsleitung gegen den Pumpmodul einerseits und gegen diese Bohrlöcher vermittels der Weicheneinrichtung abgesenkt und gëhoben werden.

8. Verfahren zur Produktion eines Abstroms nach Anspruch 7, dadurch gekennzeichnet, daß man beim Absenken der gepumpten Werkzeuge im Inneren des Pumpmoduls eine Einrichtung zur Veränderung des Werkezugdurchmessers verwendet.

## Claims

1. Device for the production of effluent contained in a submarine geological formation (3) comprising at least one drilled well (10, 11, 12, 13), each of the wells extending from an upper end forming a well head located substantially above the seabed (2), at least one of the wells being connected to a production line (25) supplying a processing zone (30), such as, in particular, a platform, characterised in that at least one of the wells (10, 11, 12, 13) has a jet pump (20, 21, 22, 23) located at a given height inside the wells so as to pump the effluent from the formation to the wellhead and in that it further comprises a pumping module (19) fitted with a jet pump (4) linking the wellheads to the production line, the hydrocarbon being pumped from the outlets of the wellheads to the processing zone by the jet pump.

2. Device for the production of effluent according to claim 1, characterised in that a switching device (17) is located upstream of the pumping module (19) positioned on the seabed, each branch of the switching device being connected to a wellhead (9) and whose reunifying element is connected to jet pump (4) of the pumping module.

3. Device for the production of effluent according to any of claims 1 to 2, characterised in that the pumping module (19) as well as each of the wellheads (9) are supplied by a drive fluid line (26) from the processing zone (26) and nozzles (28).

4. Device for the production of effluent according to any of claims 1 to 3, characterised in that drilled wells (10) each have a coaxial tubing (13) outside a production tube (14) through which is lowered a jet pump (20), the production tube being connected at the level of the well head (9) to one branch of the switching device (17) and the annular volume located between the tubing and the production tube being connected to the drive fluid line (26).

5. Device for the production of effluent according to any of claims 1 to 3, characterised in that the drilled wells (12) each have tubing (15) in which a first tube (23) is located to accommodate jet pump (22) for the production of effluent and linked at the wellhead to one branch of the switching device (17), and a second tube (23) connected at the wellhead to the drive fluid line (26) for feeding the jet pump.

6. Method for the production of effluent contained in a submarine geological formation implemented in the device according to any of claims 1 to 5, characterised in that
― a drive fluid is injected into the fluid line from the platform to the jet pump of the pumping module,
― the jet pump of the pumping module and the jet pumps located respectively in each of the wells are controlled simultaneously be means of the drive fluid line,
― the effluent pumped in the formation and brought up to the pumping module in the production tube is collected through the production line.

7. Method for the production of effluent according to claim 6, characterised in that the jet pumps, being of the pumped tool and instrument type, are lowered and raised from the platform through the production line to the pumping module on the one hand and via the switching device to each of the wells on the other.

8. Method for the production of effluent according to claim 7, characterised in that a tool diameter-changing device is used when lowering pumped tools inside the pumping module.
